# EUROPÄISCHE PATENTSCHRIFT

(11) **EP 0 139 995 B1**
(45) Veröffentlichungstag und Bekanntmachung des Hinweises auf die Patenterteilung: **12.11.1986**
(21) Anmeldenummer: 84110133.0
(22) Anmeldetag: 24.08.1984
(51) Int. Cl.: D06B 3/20, D06B 3/16

(54) **Vorrichtung zur Nassbehandlung einer kontinuierlich bewegten textilen Warenbahn**
Apparatus for wet-treating a moving textile material
Installation de traitement au mouillé d'une matière textile en déplacement continu

(30) Priorität: 16.09.1983 DE 3333596
(43) Veröffentlichungstag der Anmeldung: 08.05.1985
(73) Patentinhaber: Brückner Apparatebau GmbH, D-64711 Erbach (DE)
(72) Erfinder: Schuierer, Manfred, Dipl.-Ing., D-6120 Michelstadt (DE); Koch, Werner, D-6948 Wald-Michelbach (DE)
(74) Vertreter: Tetzner, Volkmar, Dr.-Ing. Dr. jur.

## Beschreibung

Die Erfindung betrifft eine Vorrichtung zur Naßbehandlung einer kontinuierlich bewegten, strangförmigen textilen Warenbahn entsprechend dem Oberbegriff des Anspruches 1.

Eine Vorrichtung dieser Art ist durch die EP-A-75650 der Anmelderin bereits bekannt. Hierbei sind die den einzelnen Kammern zugeordneten Transportelemente mit ihrer Drehachse quer zur Längsrichtung der Kammern angeordnet. Die Warenbahn, die die einzelnen Kammern im Flottenraum jeweils in Kammerlängsrichtung durchsetzt, wird nach dem Austreten aus dem Flottenraum in Längsrichtung der Kammern zurückgefördert, ehe sie über eine Umlenkung in die benachbarte Kammer eintritt.

Bei einer Vorrichtung dieser Art wird die Warenbahn im flottenfreien Raum der Kammer, d. h. bei ihrer Bewegung von der Stelle, an der sie die Flotte verläßt, bis zur transportierenden Haspel nahe der anderen Schmalseite der Kammer, einer gewissen Zugspannung unterworfen, die in unerwünschter Weise zur Bildung und Markierung von Falten in der Warenbahn führen kann.

Der Erfindung liegt daher die Aufgabe zugrunde, eine Vorrichtung der im Oberbegriff des Anspruches 1 vorausgesetzten Art so auszubilden, daß die auf die Warenbahn im flottenfreien Raum ausgeübte Zugspannung wesentlich verkleinert und zugleich der Raumbedarf der Vorrichtung erheblich verringert wird.

Diese Aufgabe wird erfindungsgemäß durch die kennzeichnenden Merkmale des Anspruches 1 gelöst.

Indem erfindungsgemäß die Transportelemente derart angeordnet sind, daß benachbarte Kammern jeweils in entgegengesetzter Richtung von der Warenbahn durchsetzt werden, erreicht man eine erhebliche Verkürzung der von der Warenbahn im flottenfreien Raum durchlaufenen Wege und damit eine wesentliche Verringerung der auf die Warenbahn ausgeübten Zugspannung. Dadurch wird die Gefahr einer Bildung und Markierung von Falten in der Warenbahn erheblich verkleinert. Mit der erfindungsgemäßen neuartigen Warenbahnführung entfällt zugleich der bisher übliche Rücktransport der Warenbahn im flottenfreien Raum zum eingangsseitigen Kammerende. Dadurch ergibt sich eine wesentliche Verringerung des Raumbedarfes und eine kompakte, einfache Bauweise.

Zweckmäßige Ausgestaltungen der Erfindung sind Gegenstand der Unteransprüche und werden im Zusammenhang mit der Beschreibung eines in der Zeichnung veranschaulichten Ausführungsbeispieles näher erläutert.

In der Zeichnung zeigen
Figur 1 eine Aufsicht auf ein schematisch veranschaulichtes Ausführungsbeispiel der erfindungsgemäßen Vorrichtung ;
Figuren 1 und 3 Schnitte längs der Linien 11-11 bzw. 111-111 der Fig. 1.

Die dargestellte Vorrichtung zur Naßbehandlung, insbesondere zum Waschen, einer kontinuierlich bewegten, strangförmigen textilen Warenbahn 1 enthält in einem trogförmigen Behälter 2 eine Anzahl von Kammern 3, 3a, 3b, 3c, 3d und 3e, die einen rechteckigen Grundriß aufweisen (Fig. 1) und teilweise mit Flotte gefüllt sind (Flottenspiegel 4, vgl. Fig. 2).

Jeder Kammer ist ein Walzenpaar, bestehend aus einer oberen Walze 5 und einer unteren Walze 6, zugeordnet. Die Achsen (z. B. 7, vgl. Fig. 1) dieser Walzen 5, 6 verlaufen parallel zur Längsrichtung der Kammern 3 bis 3e und liegen etwa in der Ebene der Trennwände 8 zwischen benachbarten Kammern.

Wie Fig. 1 zeigt, sind die aufeinanderfolgenden Walzenpaare so angeordnet, daß benachbarte Kammern jeweils in entgegengesetzter Richtung von der Warenbahn 1 durchsetzt werden. Die Pfeile 9 kennzeichnen die Bewegung der Warenbahn 1 durch die einzelnen Kammern 3 bis 3e. Da aufeinanderfolgende Walzenpaare jeweils in der Nähe entgegengesetzter Stirnseiten der Kammern 3 bis 3e angeordnet sind, werden benachbarte Kammern in entgegengesetzter Richtung von der Warenbahn durchsetzt. Dabei bildet die Warenbahn 1 im Flottenraum der einzelnen Kammern jeweils einen Warenstapel, wie Fig.2 2 schematisch zeigt.

Von den beiden Walzen 5, jedes Walzenpaares ist zweckmäßig die obere Walze 5 angetrieben und die untere Walze 6 lose mitlaufend, jedoch in vertikaler Richtung derart verstellbar, daß die Warenbahn 1 bei nach oben gestellter Walze 6 gefördert, bei nach unten gestellter Walze 6 dagegen nicht weitertransportiert wird. Die angetriebenen Walzen 5 sind zweckmäßig in geeigneter Weise gekuppelt. Die unteren Walzen 6 können durch geeignete Steuerelemente, vorzugsweise in Abhängigkeit vom Füllstand der zugehörigen Kammern, so betätigt werden, daß sich eine gleichmäßige Warenfüllung der einzelnen Kammern ergibt.

Die Behandlungsflotte wird zweckmäßig in die Kammer 3e eingeführt (Pfeil 10) und durchsetzt dann nacheinander die Kammern 3d, 3c, 3b, 3a und 3 (vgl. Pfeile 11 bis 16). Die Aufgabe der Behandlungsflotte erfolgt hierbei zweckmäßig jeweils in der Nähe der Walzen 5, 6, die zugleich als Transportelemente und als Quetschwalzen dienen (vgl. Pfeil 14 in Fig. 3).

Die Walzen 5, 6 können gegen andere Walzen unterschiedlicher Länge auswechselbar sein, um die Vorrichtung auf einfache Weise an Warenbahnen unterschiedlicher Breite anpassen zu können.

Es können ferner Zusatzeinrichtungen zum Aufblasen von Schlauchware vorgesehen werden, um bei der Naßbehandlung in den einzelnen Kammern einen optimalen Behandlungseffekt zu erzielen.

Man erkennt, daß bei der erfindungsgemäßen Vorrichtung die Warenbahn im flottenfreien Raum nur ganz kurze Wege zurückzulegen hat, indem sie über das zwischen benachbarten Kammern angeordnete Walzenpaar unmittelbar vom Flottenraum der einen Kammer in den Flottenraum der nächsten Kammer gefördert wird. Mit der Verkürzung der von der Warenbahn im flottenfreien Raum zurückzulegenden Wege ist zugleich eine erhebliche Verringerung des Raumbedarfes der ganzen Vorrichtung verbunden.

## Patentansprüche

1. Vorrichtung zur Naßbehandlung einer kontinuierlich bewegten, strangförmigen textilen Warenbahn (1 enthaltend
a) mehrere von der Warenbahn nacheinander durchlaufene, wenigstens teilweise mit Flotte gefüllte Kammern (3 bis 3e) von rechteckigem Grundriß, die von der Warenbahn jeweils in Längsrichtung der Kammer durchsetzt werden,
b) den einzelnen Kammern zugeordnete Transportelemente (5, 6) zur Förderung der Warenbahn,
gekennzeichnet durch folgendes Merkmal :
c) die Transportelemente (5, 6) sind derart angeordnet, daß benachbarte Kammern (z. B. 3, 3a) in entgegengesetzter Richtung von der Warenbahn durchsetzt werden.

2. Vorrichtung nach Anspruch 1, dadurch gekennzeichnet, daß jeder Kammer (3 bis 3e) wenigstens ein rotierendes Transportelement (5, 6) zugeordnet ist, dessen Drehachse (z. B. 7) parallel zur Längsrichtung der Kammer verläuft.

3. Vorrichtung nach Anspruch 2, dadurch gekennzeichnet, daß jeder Kammer (3 bis 3e) ein Walzenpaar (5, 6) mit wenigstens einer angetriebenen Walze (5) zugeordnet ist.

4. Vorrichtung nach Anspruch 3, dadurch gekennzeichnet, daß die Achsen (z. B. 7) der einzelnen Walzen (5, 6) etwa in der Ebene der Trennwände (8) zwischen benachbarten Kammern (z. B. 3, 3a) liegen.

5. Vorrichtung nach Anspruch 1, bei der die Behandlungsflotte die Kammern (3 bis 3e) in umgekehrter Reihenfolge wie die Warenbahn (1) durchsetzt, dadurch gekennzeichnet, daß die Zuführung der Behandlungsflotte zu den einzelnen Kammern jeweils im Bereich des Warenbahn-Austritts aus der Kammer vorgesehen ist.

6. Vorrichtung nach Anspruch 2, dadurch gekennzeichnet, daß die rotierenden Transportelemente (5, 6) gegen solche unterschiedlicher Länge auswechselbar sind.

7. Vorrichtung nach Anspruch 1, gekennzeichnet durch Zusatzeinrichtungen zum Aufblasen von Schlauchware.

8. Vorrichtung nach Anspruch 1, gekennzeichnet durch Zusatzeinrichtungen zur Steuerung der einzelnen Transportelemente (5, 6), vorzugsweise in Abhängigkeit vom Füllstand der zugehörigen Kammern (3 bis 3e).

## Claims

1. Apparatus for wet-treating a continuously moving textile material (1) in hank form. containing,

a) a plurality of chambers (3 to 3e) which are of rectangular plan form and through which the textile material successively passes in the longitudinal direction of each chamber,
b) transport elements (5, 6) associated with the individual chambers to transport the textile material,
characterised by the following feature :
c) the transport elements (5, 6) are arranged in such a way that the textile material passes through adjacent chambers (e. g. 3, 3a) in opposing directions.

2. Apparatus as claimed in claim 1, characterised in that at least one rotating transport element (5, 6) is associated with each chamber (3 to 3e) and its axis of rotation (e. g. 7) extends parallel to the longitudinal direction of the chamber.

3. Apparatus as claimed in claim 2, characterised in that a pair of rollers (5, 6) with at least one driven roller (5) is associated with each chamber (3 to 3e).

4. Apparatus as claimed in claim 3, characterised in that the axes (e. g. 7) of the individual rollers (5, 6) lie approximately in the plane of the partition walls (8) between adjacent chambers (e. g. 3, 3a).

5. Apparatus as claimed in claim 1, in which the treatment solution passes through the chambers (3 to 3e) in the reverse order to the textile material (1), characterised in that the supply of the treatment solution to the individual chambers is provided in the region of each material outlet.

6. Apparatus as claimed in claim 2, characterised in that the rotating transport elements (5, 6) can be replaced by others of differing length.

7. Apparatus as claimed in claim 1, characterised by auxiliary apparatus for the inflation of tubular fabric.

8. Apparatus as claimed in claim 1, characterised by auxiliary means for controlling the individual transport elements (5, 6), preferably as a function of the filling level in the individual chambers (3 to 3e).

## Revendications

1. Dispositif de traitement au mouillé d'une matière textile en nappe (1), en déplacement continu, comprenant :
a) plusieurs chambres rectangulaires en vue en plan (3 à 3e), par lesquelles la nappe de matière passe successivement et qui sont parcourues par celle-ci dans la direction de leur longueur,
b) des éléments (5, 6) de transport de la nappe de matière affectés aux différentes chambres,
caractérisé en ce que :
c) les éléments de transport (5, 6) sont disposés de manière que la nappe de matière passe en sens opposés dans les chambres voisines (par exemple 3, 3a).

2. Dispositif selon la revendication 1, caractérisé en ce que l'axe de rotation (par exemple 7) d'au moins un élément rotatif de transport (5, 6) affecté à chacune des chambres (3 à 3e) est parallèle à la direction de la longueur des chambres.

3. Dispositif selon la revendication 2, caractérisé en ce qu'un groupe de deux rouleaux (5, 6), dont l'un au moins (5) est commandé, est affecté à chacune des chambres (3 à 3e).

4. Dispositif selon la revendication 3, caractérisé en ce que l'axe (par exemple 7) des différents rouleaux (5, 6) se trouve approximativement dans le plan des cloisons (8) séparant les chambres voisines (par exemple 3, 3a).

5. Dispositif selon la revendication 1, dans lequel le bain de traitement passe dans les chambres (3 à 3e) en séquence inverse de celle de la nappe de matière (1), caractérisé en ce que l'arrivée de bain de traitement dans les différentes chambres est prévue à proximité de l'emplacement auquel la nappe de matière sort des chambres.

6. Dispositif selon la revendication 2, caractérisé en ce que les éléments rotatifs de transport (5, 6) sont interchangeables contre d'autres de longueurs différentes.

7. Dispositif selon la revendication 1, caractérisé par des accessoires de gonflement d'une matière tubulaire.

8. Dispositif selon la revendication 1, caractérisé par des dispositifs auxiliaires de commande des différents éléments de transport (5, 6), de préférence en fonction du niveau de remplissage des chambres correspondantes (3 à 3e).
